# EUROPÄISCHE PATENTSCHRIFT

(11) **EP 0 705 766 B1**
(45) Veröffentlichungstag und Bekanntmachung des Hinweises auf die Patenterteilung: **15.04.1998**
(21) Anmeldenummer: 95115403.8
(22) Anmeldetag: 29.09.1995
(51) Int. Cl.: B65D 33/04, B31B 39/00, B65D 33/02

(54) **Verfahren zur Herstellung eines Verpackungsbeutels aus Papier, Kunststoff od.dgl.**
Process for making a packaging bag made of paper, plastics or the like
Procédé de fabrication d'un sachet d'emballage en papier, plastique ou similaire

(30) Priorität: 06.10.1994 DE 4435684
(43) Veröffentlichungstag der Anmeldung: 10.04.1996
(73) Patentinhaber: NORD-WEST VERPACKUNG KARL GÖTZE GMBH & CO. KG, D-51789 Lindlar (DE)
(72) Erfinder: Baar-Bartelt, Reinhold, 51688 Wipperfürth (DE); Schmitz, Josef, 51766 Engelskirchen (DE)
(74) Vertreter: Vollbach, Hans, Dipl.-Ing.

(56) Entgegenhaltungen:
- BE-A- 545 771
- DE-A- 4 242 178
- DE-B- 1 073 848

## Beschreibung

Die Erfindung betrifft ein Verfahren zum Herstellen eines Verpackungsbeutels aus Papier, Kunststoff oder einem Verbund mit diesen Materialien, der an der Beutelvorderwand eine Sichtfensteranordnung aufweist.

Es ist seit langem bekannt, Verpackungsbeutel für stückige Füllgüter, wie z.B. Kartoffeln, Zwiebeln, Obst, Gemüse und andere Feld- oder Gartenfrüchte, an ihrer Frontseite mit einem Sichtfenster zu versehen, durch welches man den Inhalt des Verpackungsbeutels betrachten kann. Damit das abgepackte Füllgut durch das Sichtfenster nicht herausfallen kann, kann dieses durch ein Abdecknetz verschlossen sein, das auf der Innenseite der Verpackungsbeutels aufgeklebt wird, wie dies aus der DE-AS 1 073 848 oder der DE-GM 1 671 076 bekannt ist. Auch ist es bekannt, anstelle einer Netzabdeckung eine Abdeckung des Sichtfensters mittels einer Klarsichtfolie vorzusehen (DE-AS 10 44 582, DE-OS 29 06 820, US-PS 3 291 374).

Die Herstellung solcher Verpackungsbeutel mit durch ein Abdecknetz oder eine Klarsichtfolie verschlossenem Sichtfenster ist material- und kostenaufwendig. Um die Verpackungsbeutel preiswerter herstellen zu können, hat man im Stand der Technik vorgeschlagen, das Abdecknetz verhältnismäßig kleinflächig so auszubilden, daß es die Ränder des Sichtfensters nur soweit überragt, wie dies zu seinem Ankleben am Beutel erforderlich ist. Zugleich wird das Netz von einer verstärkenden Abdeckung abgedeckt, die ebenfalls nur unwesentlich breiter ist als das Netz. Auf diese Weise lassen sich Materialersparnisse erzielen (DE-OS 42 42 178). Allerdings sind auch diese Verpackungsbeutel im Vergleich zu solchen ohne Sichtnetz noch verhältnismäßig teuer.

Es ist daher mit der DE-A-545 771 auch bereits vorgeschlagen worden, die Beutelvorderwand eines Beutels mit einer Mehrzahl von im Abstand voneinander angeordneten Einzelsichtfenstern zu versehen, deren Öffnungsweite so klein ist, daß das im Beutel verpackte Stückgut nicht herausfallen kann. Um bei diesem bekannten Beutel die erforderliche Reißfestigkeit im Bereich des Sichtfeldes sicherzustellen, ist es erforderlich, hier eine Verstärkung vorzusehen, wie dies aus der DE-AS-1 073 848 beispielsweise bekannt ist. Die Herstellung eines Beutels mit mehreren Einzelsichtfenstern und Verstärkung ist bislang sehr aufwendig und teuer und birgt die Gefahr, daß die mit den Ausschnitten für die Einzelsichtfenster versehenen Teile für den Beutel nicht genau übereinanderliegen, wenn diese miteinander verklebt werden.

Aufgabe der Erfindung ist es, ein Verfahren zum Herstellen eines Verpackungsbeutels mit Sichtfensteranordnung und einer Verstärkung im Bereich des Sichtfeldes zu schaffen, das besonders materialsparend und kostengünstig durchgeführt werden kann und wobei Verstärkung und das eigentliche Beutelmaterial im Bereich der Fensterausschnitte immer sauber aufeinanderliegen.

Diese Aufgabe wird mit der Erfindung dadurch gelöst, daß eine von einer Rolle abgewickelte Hauptbahn für die Beutelzuschnitte an ihrem das Sichtfeld bildenden Bereich mit einer Verstärkung verklebt wird und daß in die mit der Verstärkung kaschierte Hauptbahn in einem Arbeitsgang die Einzelsichtfenster durch die Hauptbahn und die Verstärkung hindurchgestanzt werden, worauf die gestanzte kaschierte Hauptbahn zu einem Beutelschlauch geformt wird, aus der die fertigen Verpackungsbeutel hergestellt werden. Nach der Erfindung werden also die Hauptbahn und die Verstärkungsbahn nach ihrer Vereinigung zur Bildung der Einzelsichtfenster gleichzeitig durchstanzt, was zum einen den Vorteil hat, daß lediglich eine Stanzeinrichtung für die Einzelsichtfenster erforderlich ist und wodurch zum anderen immer sichergestellt ist, daß die Ränder der einzelnen Fenster in der Verstärkungsbahn und in der Hauptbahn immer exakt aufeinanderliegen.

Die beim Stanzen der Einzelsichtfelder anfallenden Stanzteile können zweckmäßig durch Absaugen oder Luftstrahlen entfernt werden. Besonders vorteilhaft ist es, wenn die von der Rolle flach abgewickelte Hauptbahn mit der ebenfalls von einer Rolle abgewickelten Verstärkungsbahn durch Flächenverklebung kaschiert wird, wobei die Breite der Verstärkungsbahn größer ist als die Breite des von den Einzelsichtfenstern gebildeten Gesamt-Sichtfeldes. Für die Verstärkung wird zweckmäßig das gleiche Material verwendet wie für den Verpackungsbeutel selbst. Bei einem Verpackungsbeutel aus Papier wird also mit Vorteil eine Papierverstärkung verwendet. Die Verwendung gleicher Materialien für den Beutel und für dessen Verstärkung im Sichtfeldbereich führt zu einem Verpackungsbeutel, der vollständig aus nur einem einzigen Material gefertigt und daher ohne vorherige Materialtrennung einer Wiederverwertung zugeführt werden kann.

Unabhängig davon, ob für den Verpackungsbeutel und die Verstärkung gleiche Materialien verwendet werden oder nicht, kann für die Verstärkung ein Material verwendet werden, beispielsweise Papier, Karton, Kunststoff u.dgl., dessen Festigkeitseigenschaft bzw. Reißfestigkeit von derjenigen des Materials des Verpackungsbeutels abweicht. Insbesondere kann die Verstärkung auch aus einem Material bestehen, dessen Reißfestigkeit größer ist als die des Beutelmaterials, was bei gleichem Material dadurch erreicht werden kann, daß der Verstärkungsstreifen eine größere Wanddicke hat. Die Verstärkung kann so auf die Hauptbahn für die Beutelzuschnitte aufgeklebt werden, daß sie sich hinterher über die gesamte Höhe des Verpackungsbeutels erstreckt, sie kann aber auch so ausgeführt sein, daß sie im wesentlichen nur das Gesamtfeld der Einzelsichtfenster überdeckt.

Je nach Ausgestaltung des Verpackungsbeutels und je nach Art des Verpackungsguts kann die Anzahl der Einzelsichtfenster, die während der Herstellung des Beutels durch die Hauptbahn und die Verstärkung gestanzt werden, unterschiedlich sein. Dabei werden die benachbarten Einzelsichtfenster zweckmäßig in einem Abstand zueinander angeordnet, der kleiner ist als ihre Breite bzw. Öffnungsweite, wodurch die in verhältnismäßig engem Abstand zueinander angeordneten Einzelsichtfenster in ihrer Gesamtheit ein durch Stege unterbrochenes, größeres Kontrollfenster im fertigen Beutel ergeben, welches eine gute Kontrolle der abgepackten Ware ermöglicht.

Die Form der Einzelsichtfenster läßt sich unterschiedlich gestalten. Hier sind auch schmückende Formgebungen möglich. Im allgemeinen empfiehlt es sich, Einzelsichtfenster vorzusehen, die zumindest angenähert einen rechteckigen oder quadratischen Umriß aufweisen, vorzugsweise mit gerundeten Eckbereichen.

Weitere Gestaltungsmerkmale und Vorteile der Erfindung ergeben sich aus der nachfolgenden Beschreibung der in der Zeichnung gezeigten Ausführungsbeispiele. In der Zeichnung zeigen:
- Fig. 1: einen erfindungsgemäßen Verpackungsbeutel mit Sichtfensteranordnung in einer perspektivischen Darstellung im Öffnungszustand;
- Fig. 2: einen Querschnitt nach Linie II-II der Fig. 1;
- Fig. 3: eine Ansicht auf den Beutelzuschnitt des Verpackungsbeutels nach den Fig. 1 und 2;
- Fig. 4: in starker schematischer Vereinfachung einen Teil der zur Herstellung des erfindungsgemäßen Verpackungsbeutels verwendbaren Beutelmaschine.

Der in der Zeichnung dargestellte Verpackungsbeutel 1 ist z.B. aus Papier hergestellt und besteht aus einem Blockbodenbeutel. Er ist an seiner verschließbaren Oberseite mit zwei Tragegriffen 2 versehen. An seiner Beutelvorderwand 3 weist er eine Sichtfensteranordnung mit mehreren Einzelsichtfenstern 4 auf, die an ihrer Öffnung unabgedeckt sind, also nicht in der herkömmlichen Weise durch Netzelemente oder Klarsichtfolien od.dgl. abgedeckt sind. Um zu verhindern, daß das in dem Verpackungsbeutel 1 zu verpackende stückige Pack- bzw. Füllgut aus den Einzelsichtfenstern 4 herausfällt, weisen diese eine Öffnungsweite auf, die kleiner ist als die Stückgröße des Füllguts.

Im gezeigten Ausführungsbeispiel weist der Verpackungsbeutel 1 an seiner Frontseite, bzw. an seiner Vorderwand 3 die Einzelsichtfenster 4 in drei parallelen horizontalen Reihen auf, wobei innerhalb jeder Horizontalreihe drei Einzelsichtfenster 4 angeordnet sind. Insgesamt sind also an der Vorderwand 3 neun Einzelsichtfenster 4 vorgesehen. Die Einzelsichtfenster 4 weisen jeweils einen zumindest angenähert rechteckigen bzw. quadratischen Umriß auf, wobei aber ihre Kanten, und zweckmäßig auch ihre Eckbereiche gerundet ausgeführt sind. Im übrigen sind die benachbarten Einzelsichtfenster 4 in einem Abstand zueinander angeordnet, der deutlich kleiner ist als ihre Breite, bzw. ihre Öffnungsweite. Infolgedessen ergeben sich zwischen den Einzelsichtfenstern 4 vertikal und horizontal über die Breite des Sichtfensterfeldes verlaufende Stege 5 der Beutelvorderwand 3, deren Breite kleiner ist als die Breite bzw. Höhe der Einzelsichtfenster 4. In diesen Stegbereichen ist der Verpackungsbeutel 1 verstärkt. Die Verstärkung besteht aus einem Verstärkungsstreifen, vorzugsweise aus demselben Material wie der Beutel selbst, bei einem Papierbeutel also zweckmäßig aus einem Papierstreifen, obwohl auch Verstärkungsstreifen aus anderen Materialien, z.B. aus Kunststoff, verwendbar sind. Fig. 2 läßt erkennen, daß die Verstärkung 6 auf die Innenseite der Beutelvorderwand 3 flächig aufgeklebt und mit zu den Einzelsichtfenstern 4 deckungsgleichen Öffnungen bzw. Ausstanzungen 7 versehen ist. Damit werden die Stegbereiche 5 im Gesamtfeld der Einzelsichtfenster 4 im Hinblick auf das Füllgewicht des abgepackten Verpackungsbeutels 1 ausreichend verstärkt. Wie in Fig. 3 durch die gestrichelten Linien 6' angedeutet, kann sich der Verstärkungsstreifen 6 über die gesamte Höhe der Beutelvorderwand 3 und auch bis in dessen Bodenbereich 8 oder über diesen hinweg erstrecken. Die Breite des die Verstärkung 6 bildenden Verstärkungsstreifens kann etwa gleich oder auch kleiner sein als die Breite des Verpackungsbeutels 1 bzw. seiner Beutelvorderwand 3, je nach Ausbildung und Anordnung der Einzelsichtfenster 4. Andererseits kann es aus Gründen der Materialersparnis aber auch zweckmäßig sein, die Verstärkung 6 lediglich im Bereich des Feldes der Einzelsichtfenster 4 vorzusehen, wobei Verstärkungsstreifen verwendet werden, die sich nur über die Höhe und Breite des Gesamtfeldes der Einzelsichtfenster 4 erstrecken.

Vorzugsweise besteht die Verstärkung 6 aus demselben Material wie der Verpackungsbeutel 1. Bei dem bevorzugt vorgesehenen Verpackungsbeutel 1 aus Papier wird demgemäß zweckmäßig eine Verstärkung 6 aus einem Papierstreifen verwendet, so daß der Beutel mit der Verstärkung vollständig aus nur einem einzigen Material besteht.

Der in Fig. 3 gezeigte Zuschnitt des Verpackungsbeutels 1 umfaßt neben der Beutelvorderwand 3 und dem Bodenbereich 8 die nicht mit Sichtfenstern versehene Rückwand 9 sowie die beiden Seitenbereiche 10 des Beutels.

Wie in Fig. 4 schematisch vereinfacht dargestellt ist, kann der beschriebene Verpackungsbeutel 1 in der Weise hergestellt werden, daß von einer Rolle 11 die Hauptbahn 12 für die Beutelzuschnitte in Pfeilrichtung 13 und von einer weiteren Rolle 14 die Bahn 15 für die Verstärkung 6 in Pfeilrichtung 16 flach abgewickelt werden, wobei die Bahnen 12 und 15 an zwei Rollen 17 zusammengeführt werden. Vor dem Erreichen der Rollen 17 wird die Verstärkungsbahn 15 mittels einer Leimauftragsvorrichtung 18 vollflächig oder punktuell mit Klebstoff beschichtet, so daß sie an den Andruckrollen 17 mit der Hauptbahn 12 bzw. mit dem am fertigen Beutel dessen Vorderwand 3 bildenden Bereich verklebt wird. Die so mit der Verstärkungsbahn 15 kaschierte Hauptbahn 12 wird hinter den Rollen 17 mittels einer Stanzvorrichtung 19, die von rotierenden Stanzmessern gebildet ist, gestanzt, wodurch in einem Arbeitsgang sämtliche Einzelsichtfelder 4 durch die Hauptbahn 12 und die mit ihr verklebte Verstärkungsbahn 15 hindurch ausgestanzt werden. Die dabei anfallenden Stanzteile können mittels einer nicht dargestellten Absaugvorrichtung oder aber auch mittels Luftstrahlen entfernt werden. Nach dem Stanzvorgang wird die mit der Verstärkungsbahn 15 kaschierte Hauptbahn 12 in üblicher Weise zu einem Beutelschlauch geformt, aus dem dann, wie bekannt, die Verpackungsbeutel 1 hergestellt werden. Fertigungstechnich besonders vorteilhaft ist es, daß die Hauptbahn 12 und die Verstärkungsbahn 15 nach ihrer Vereinigung zur Bildung der Einzelsichtfenster gleichzeitig durchstanzt werden.

Das vorstehend beschriebene Verfahren läßt sich dahingehend ändern, daß die von der Rolle 14 abgewickelte Verstärkungsbahn 15 vor ihrer Klebeverbindung mit der Hauptbahn 12 zunächst quer durchtrennt wird, wodurch von der Verstärkungsbahn 15 die einzelnen Verstärkungsstreifen abgetrennt werden, die dann nach Klebstoffauftrag im Bereich der Rollen 17 mit der Hauptbahn 12 verbunden werden, worauf die Ausstanzung der mit dem Verstärkungsstreifen kaschierten Hauptbahn 12 in der beschriebenen Weise erfolgt. In diesem Fall können die von der Verstärkungsbahn 15 abgeschnittenen Verstärkungsstreifen 16 Abmessungen erhalten, die kleiner sind als die Höhe des Verpackungsbeutels bzw. seiner Beutelvorderwand 3 und deren Höhe wie auch Breite zweckmäßig nur um ein geringes größer ist als die Abmessungen des Gesamtfeldes der Einzelsichtfenster 4.

Die Erfindung ist auf das beschriebene Ausführungsbeispiel nicht beschränkt. Der Verpackungsbeutel 1 kann wahlweise als Blockbodenbeutel, als Kreuzbodenbeutel, als Bodenfaltenbeutel oder aber auch als Seitenfaltenflachbeutel ausgeführt werden. Er kann, statt aus Papier, auch aus Kunststoff oder aus Papier- oder Kunststoff-Verbundmaterialien gefertigt werden. Die Größe der Einzelsichtfelder 4 wird, wie erwähnt, so gewählt, daß das kleinste im abgepackten Füllgut befindliche Teil nicht durch das Fenster nach außen durchfallen kann. Vorzugsweise wird unter dieser Voraussetzung die Fenstergröße so groß bemessen, daß eine gute Sichtkontrolle des abgepackten Füllguts möglich ist. Die Anzahl, Anordnung und Formgestalt der Einzelsichtfenster 4 kann unterschiedlich sein, wobei die Breite der Stege 5 zweckmäßig der Beutelbelastung durch das abgepackte Füllgut angepaßt ist, vorteilhafterweise aber kleiner ist als die Kantenabmessungen bzw. die Öffnungsweite der Einzelsichtfenster 4.

## Patentansprüche

1. Verfahren zum Herstellen eines Verpackungsbeutels aus Papier, Kunststoff oder einem Verbund mit diesen Materialien, der an der Beutelvorderwand im Abstand zueinander mehrere, an ihrer Öffnung unabgedeckte, ein Sichtfeld bildende Einzelsichtfenster aufweist, wobei eine von einer Rolle (11) abgewickelte Hauptbahn (12) für die Beutelzuschnitte an ihrem das Sichtfeld bildenden Bereich mit einer Verstärkung (6) verklebt wird, und wobei anschließend in die mit der Verstärkung (6) kaschierte Hauptbahn (12) in einem Arbeitsgang die Einzelsichtfenster (4) durch die Hauptbahn (12) und die Verstärkung (16) hindurchgestanzt werden, worauf die gestanzte kaschierte Hauptbahn (12) zu einem Beutelschlauch geformt wird, aus der die fertigen Verpackungsbeutel (1) hergestellt werden.

2. Verfahren nach Anspruch 1, bei dem die beim Stanzen der Einzelsichtfelder (4) anfallenden Stanzteile durch Absaugen oder Luftstrahlen entfernt werden.

3. Verfahren nach Anspruch 1 oder 2, bei dem die von der Rolle (11) flach abgewickelte Hauptbahn (12) mit der ebenfalls von einer Rolle (14) abgewickelten Verstärkungsbahn (15) durch Flächenverklebung kaschiert wird, wobei die Breite der Verstärkungsbahn (15) größer ist als die Breite des von den Einzelsichtfenstern (4) gebildeten Gesamt-Sichtfeldes.

4. Verfahren nach einem der Ansprüche 1 bis 3, bei dem für die Verstärkung (6) das gleiche Material verwendet wird wie für den Verpackungsbeutel (1).

5. Verfahren nach einem der Ansprüche 1 bis 4, bei dem für die Verstärkung (6) ein Material mit einer Reißfestigkeit verwendet wird, die größer ist als diejenige der Hauptbahn (12).

## Claims

1. Process for producing a packaging bag which is made of paper, plastic or a composite comprising these materials and, spaced apart on its front wall, has a plurality of individual viewing windows which form a viewing area and the openings of which are not covered, a main web (12), which is unwound from a roll (11) and is intended for the bag blanks, being adhesively bonded, on its region which forms the viewing area, to a reinforcement (6), and then, in a single step, the individual viewing windows (4) being punched through the main web (12) and the reinforcement (6), which are laminated with one another, whereupon the punched, laminated main web (12) is formed into a flexible bag tube, from which the finished packaging bag (1) is produced.

2. Process according to Claim 1, in the case of which the punchings which are produced during the operation of punching the individual viewing windows (4) are removed by suction or air jets.

3. Process according to Claim 1 or 2, in the case of which the main web (12), which is unwound in flat form from the roll (11), is laminated with the reinforcement web (15), which is likewise unwound from a roll (14), by surface-area adhesive bonding, the width of the reinforcement web (15) being greater than the width of the overall viewing area formed by the individual viewing windows (4).

4. Process according to one of Claims 1 to 3, in the case of which the reinforcement (6) is made from the same material as the packaging bag (1).

5. Process according to one of Claims 1 to 4, in the case of which the material used for the reinforcement (6) has a higher tear strength than that of the main web (12).

## Revendications

1. Procédé de fabrication d'un sac d'emballage en papier, matière plastique ou en un composite fait de ces matériaux, qui présente, sur sa paroi avant, plusieurs fenêtres individuelles, espacées les unes des autres, non recouvertes sur leur ouverture, formant un champ transparent, une bande principale (12), déroulée d'une bobine (11), pour les coupes de sac, étant collée avec un renfort (6), sur sa zone formant le champ transparent, et ensuite, les fenêtres individuelles (4) étant découpées, en une opération, à travers la bande principale (12) et le renfort (6), dans la bande principale (12) doublée du renfort (6), après quoi la bande principale (12) doublée, découpée, est formée en un tuyau de sac, dans lequel sont réalisés les sacs d'emballage finis.

2. Procédé selon la revendication 1, dans lequel les parties découpées, formées lors de la découpe des fenêtres individuelles (4), sont éliminées par aspiration ou au moyen de jets d'air.

3. Procédé selon la revendication 1 ou 2, dans lequel la bande principale (12), déroulée à plat de la bobine (11), est doublée avec la bande de renfort (15), également déroulée d'une bobine (14), par collage des surfaces, la largeur de la bande de renfort (15) étant supérieure à la largeur du champ transparent total formé par les fenêtres individuelles (4).

4. Procédé selon l'une des revendications 1 à 3, dans lequel on utilise pour le renfort (6) le même matériau que pour le sac d'emballage (1).

5. Procédé selon l'une des revendications 1 à 4, dans lequel on utilise pour le renfort (6) un matériau présentant une solidité à la déchirure qui est supérieure à celle de la bande principale (12).
